# FASCICULE DE BREVET EUROPEEN

(11) **EP 0 160 155 B1**
(45) Date de publication et mention de la délivrance du brevet: **27.07.1988**
(21) Numéro de dépôt: 84810193.7
(22) Date de dépôt: 24.04.1984
(51) Int. Cl.: E04B 1/348

(54) **Jeu d'éléments de construction préfabriqués**
Vorgefertigter Bauelementensatz
Set of prefabricated construction elements

(43) Date de publication de la demande: 06.11.1985
(73) Titulaire: Aubry, André, CH-2000 Neuchâtel (CH)
(72) Inventeur: Aubry, André, CH-2000 Neuchâtel (CH)
(74) Mandataire: Seehof, Michel

(56) Documents cités:
- DE-A- 1 901 007
- DE-A- 2 941 382
- GB-A- 913 841
- US-A- 2 691 291

## Description

La présente invention porte sur un jeu d'éléments de construction préfabriqués, comprenant un premier élément prismatique en forme de coque caisson avec une dalle plancher et un deuxième élément prismatique en forme de coque caisson avec une dalle toiture inclinée. Un tel jeu d'éléments de construction est connu du document GB-A-913 841. Cependant, ces éléments n'ont pas la hauteur d'une chambre et sont empilés l'un sur l'autre par des rainures et languettes. En plus, ce document décrit un jeu d'éléments comprenant au moins trois formes de base pour la partie inférieure et une série de composantes pour la partie supérieure.

Le document DE-A-2 941 382 décrit une maison de commutation d'électricité, c.a.d. des cellules en béton préfabriqué. Ces éléments ne permettent pas d'en construire des villas, en particulier parce que l'élément de toiture y manque.

Il est par contre l'objet de la présente invention de prévoir un jeu d'éléments de construction préfabriqués bon marché comprenant un nombre minimum d'éléments permettant l'assemblage facile et très rapide d'une multitude de différentes constructions destinées à l'habitation, l'industrie, les transports, le commerce, le tourisme, l'hôtellerie et l'éducation. Ce but est atteint avec un jeu d'éléments de construction préfabriqués tel que décrit dans les revendications.

L'invention va être décrite à l'aide d'un dessin d'exemples d'exécution dans lequel :
la figure 1 montre une coupe de trois éléments de construction assemblés,
la figure 6 montre une coupe selon la ligne VI-VI de la figure 5,
la figure 7 montre une coupe selon la ligne VII-VII de la figure 5, et
les figures 8 à 12 montrent schématiquement des différentes maisons assemblées avec des jeux d'éléments de construction préfabriqués selon l'invention.

Le jeu d'éléments de construction préfabriqués se compose essentiellement des éléments illustrés aux figures 1 à 3. Le premier élément 1, indiqué en coupe au bas de la figure 1 et en plan à la figure 3, est un élément prismatique en forme de coque caisson avec une dalle plancher 2. Ce caisson est ouvert vers le haut et comporte, suivant l'emplacement prévu, des ouvertures 3 et 4 (voir figure 1) pour des fenêtres ou des portes. La première forme d'exécution selon la figure 3 de cet élément est conçue en premier lieu pour constituer le sous-sol et elle comprend aux quatre côtés des murs d'extérieur. Une variante d'exécution 5 de ce premier élément est présentée au-dessus de l'autre et à la figure 2. On s'aperçoit qu'un des murs transversaux 6 est déplacé vers l'intérieur et qu'il comprend, par exemple, une porte vitrée 7, les parois dépassantes formant, par exemple, un paravent 8. Le deuxième élément 9 du jeu d'éléments de construction comprend une dalle toiture inclinée 10 et du côté bas de la toiture, un chéneau 11 incorporé. Les dimensions de ces éléments sont de préférence les suivantes : longueur 6,30 m, largeur 3,15 m et hauteur 2,70 m, mais il est clair que toutes autres dimensions peuvent être envisagées. Il en ressort que la hauteur et la largeur des éléments 1 ou 5 est toujours la même, tandis que l'élément 9 a toujours la même largeur que l'élément 1 ou 5. Ces dimensions sont pratiques pour des éléments fabriqués en béton armé, du fait qu'elles conduisent d'une part à des espaces convenablement grands et d'autre part qu'il en résulte un encombrement et un poids aisément transportables par un camion.

Comme il ressort des figures 1 à 3, les éléments comprennent à l'intérieur une isolation 12, cette isolation étant constituée par des couches de matériaux connus tels que fibres de verre, laine minérale, matière synthétique isolante telle que le styropor ou tous autres matériaux connus par l'homme de métier pour l'isolation. De préférence, cette isolation est montée en usine, mais il est possible de concevoir des parois isolantes affixées sur place aux parois des éléments. Il est entendu que la surface regardant vers l'intérieur des éléments peut être traitée, finie ou recouverte d'une tapisserie ou de tout autres revêtements. La dalle toiture 10 peut être recouverte de tuile, d'ardoise ou de toutes autres couvertures 13. On reconnaît dans la figure 1, dessiné d'une manière schématique, un escalier 14 et une galerie 15. Dans la vue en plan de la figure 2 on voit aussi une salle de bain et une douche.

Les figures 4 à 7 montrent, sous forme schématisée, une villa assemblée avec les éléments décrits ci-dessus. La figure 4 montre le plan du sous-sol de cette villa et on voit qu'il est formé de cinq éléments 1 décrits plus haut. Un élément 16 est construit sur place et comprend un abri antiaérien 17 avec des murs plus épais et la sortie de secours 18. Les différents éléments comportent les installations sanitaires nécessaires, tels que chauffage, boiler et autres et les amenées d'eau et d'électricité ainsi que les compartiments de cave ou pour la machine à laver et le séchoir, etc. Un ou deux des éléments peuvent être prévus comme garage, dans cet exemple les éléments 19 et 20. On reconnaît aussi un escalier extérieur 21.

La figure 5 montre l'étage en dessus du sous-sol de la figure 4, c'est-à-dire le rez-de-chaussée. Sur le côté en une seule chambre, cette chambre étant ouverte jusque sous le toit, voir aussi la figure 7. Il est clair que cette chambre pourrait être pourvue d'un plafond. L'élément du milieu 23 comprend a titre d'exemple une salle de bain 24 et un escalier 25 menant à la galerie 26. Dans l'élément du bas 27 a été agencée une douche 28 et un escalier 29, menant à la galerie 30. Il ressort des dimensions données plus haut qu'il est possible d'installer au moins un lit sur la galerie. Sur le côté gauche de la figure 5, deux éléments 31, 32 ont été aménagés comme salle de séjour avec une galerie 33 accessible par l'escalier 34. En bas, on voit une cuisine 35, l'espace restant composant le couloir. De la figure 6, il ressort qu'il est avantageux de fermer la galerie 33 vers la cuisine pour empêcher que les odeurs se répandent dans la galerie. Il est alors possible de transformer la galerie se trouvant au-dessus de la cuisine en réduit fermé. Au dessus des galeries, la toiture comporte des lucarnes 36. La coupe 6 montre en outre les différentes portes menant dans les différentes chambres.

L'exemple de la villa selon les figures 4 à 7 montre les très nombreuses possibilités d'assemblage et d'équipement des éléments selon l'invention. Les figures 8 à 12 montrent schématiquement d'autres exemples d'assemblage de différents éléments, où l'on voit qu'il est possible d'omettre, sur quelques éléments prismatiques 1 ou 5, l'élément avec la dalle toiture pour en faire des balcons, soit dans le coin comme à la figure 8 ou au milieu de l'immeuble, comme à la figure 9. L'on voit aussi qu'il est très aisé de prévoir des garages en choisissant des éléments prévus à cet usage, ces éléments s'intégrant parfaitement dans un ensemble formé d'éléments préfabriqués selon l'invention.

Il est très bien possible d'appliquer ce jeu d'éléments pour des constructions de 4 - 5 niveaux. Un niveau pourrait, par exemple, comprendre 12 éléments 1 et l'on pourrait utiliser un élément pour des escaliers et ascenseur. Cela donne par exemple un appartement de 5 1/2 pièces et un appartement de 4 pièces.

Comme mentionné plus haut, il est préférable de prévoir ces éléments en béton armé, mais il est possible de prévoir d'autres matériaux de construction pour de tels éléments. Il peut être préférable en outre de prévoir des moyens de fixation entre les éléments pour améliorer leur liaison mutuelle. En règle générale, et si ces éléments sont fabriqués en béton armé, leur poids est suffisant pour résister à leur déplacement, même en cas de tempête. La construction d'une villa ou d'un autre bâtiment est très simple et peut se faire très rapidement. Une fois le sol aménagé et arrangé pour recevoir les éléments, ceux-ci peuvent être amenés chacun sur un camion et déchargé et empilé avec une grue capable de soulever le poids d'un tel élément. Il est alors aisément possible d'assembler par exemple la villa décrite dans les figures 4 à 7 en une journée, ce qui donne d'énormes avantages par rapport à d'autres systèmes de constructions, l'intérieur étant presque immédiatement à l'abri de la pluie. Cela signifie que non seulement la construction en béton armé de ces éléments dans une usine prévue pour leur fabrication est bon marché, mais aussi que l'assemblage et la mise en place n'exige que très peu de main d'oeuvre. Il ressort de la description que ces éléments se prêtent à une grande rationalisation d'une part et à de très vastes possibilités d'assemblage d'autre part, offrant la possibilité de construire une maison sur mesure bon marché.

## Revendications

1. Jeu d'éléments de construction préfabriqués, comprenant un premier élément prismatique en forme de coque caisson avec une dalle plancher (2) et un deuxième élément prismatique en forme de coque caisson (9) avec une dalle toiture inclinée (10), caractérisé en ce que la hauteur des deux éléments (1, 5 ; 9) correspond à la hauteur des locaux et en ce que tous les premiers éléments (1, 5) présentent la même largeur et la même hauteur et peuvent être empilés l'un sur l'autre pour former avec les deuxièmes éléments (9), ayant la même largeur que les premiers éléments, à eux seuls, les bâtiments désirés.

2. Jeu selon la revendication 1, caractérisé en ce que les éléments sont en béton armé.

3. Jeu selon la revendication 1 ou 2, caractérisé en ce que l'intérieur des éléments est muni d'une isolation (12).

4. Jeu selon l'une quelconque des revendications 1 à 3, caractérisé en ce que la dalle toiture inclinée 10) est munie d'un chéneau incorporé (11).

5. Jeu selon l'une quelconque des revendications 1 à 4, caractérisé en ce que le premier élément prismatique (5) est muni d'un mur transversal (6) déplacé vers l'intérieur.

6. Jeu selon l'une quelconque des revendications 1 à 5, caractérisé en ce que les éléments comportent des ouvertures (3, 4) pour des fenêtres et/ou des portes.

7. Jeu selon l'une quelconque des revendications 1 à 6, caractérisé en ce que les éléments comportent des murs de séparation.

8. Jeu selon l'une quelconque des revendications 1 à 7, caractérisé en ce que les éléments comportent des escaliers (14, 25, 29, 34), des galeries (15, 26, 30, 33) et des blocs sanitaires 24, 28) et la dalle toiture inclinée des lucarnes (36).

9. Bâtiment construit avec des jeux d'éléments de construction préfabriqués selon l'une des revendications 1 à 8, comprenant des premiers éléments avec des murs transversaux déplacés ou non vers l'intérieur et des seconds éléments avec une dalle toiture inclinée et chéneau incorporé.

## Claims

1. A set of prefabricated construction elements, comprising a first prismatic element having the form of a boxshaped body containing a bottom- floor (2) and a second prismatic element in the form of a box-shaped body (9) containing an inclined roof-floor (10), characterized in that the height of the two elements (1, 5 ; 9) corresponds to the height of the rooms and in that all first elements (1, 5) have the same width and the same height and are capable to be put on the top of one another to form with the second elements (9), having the same width as the first ones, by their own the desired buildings.

2. The set according to claim 1, characterized in that the elements are made of reinforced concrete.

3. The set according to claim 1 or 2, characterized in that the interior of the elements is provided with an insulation (12).

4. The set according to any one of the claims 1 to 3, characterized in that the inclined roof-floor (10) comprises an incorporated channel (11).

5. The set according to any one of the claims 1 to 4, characterized in that the first prismatic element (5) comprises a transversal wall (6) displaced to the interior.

6. The set according to any one of the claims 1 to 5, characterized in that the elements comprise openings (3, 4) for windows and/or doors.

7. The set according to any one of the claims 1 to 6, characterized in that the elements comprise separation walls.

8. The set according to any one of the claims 1 to 7, characterized in that the elements comprise staircases (14, 25, 29, 34), galleries (15, 26, 30, 33), and sanitary installations (24, 28) and the inclined roof-floor attic windows (36).

9. A building, constructed with the set of prefabricated construction elements according to one of the claims 1 to 8, comprising first elements with transversal walls displaced or not to the interior, and second elements with an inclined roof-floor and incorporated channel.

## Patentansprüche

1. Satz von vorgefertigten Bauelementen, mit , einem ersten prismatischen Element in Form einer Kastenschale mit einer Bodenplatte (2) und ein zweites prismatisches Element in Form einer Kastenschale 9) mit einer geneigten Dachplatte (10), dadurch gekennzeichnet, dass die Höhe der beiden Elemente (1,5:9) der Höhe der Räumlichkeiten entspricht und dass alle ersten Elemente (1, 5) die gleiche Breite und die gleiche Höhe aufweisen und aufeinander aufgebaut werden können, um mit den zweiten Elementen (9), die die gleiche Breite wie die ersten Elemente aufweisen, alleine die gewünschten Gebäude zu bilden.

2. Satz nach Anspruch 1, dadurch gekennzeichnet, dass die Elemente aus armierten Beton bestehen.

3. Satz nach Anspruch 1 oder 2, dadurch gekennzeichnet, dass das Innere der Elemente mit einer Isolation (12) versehen ist.

4. Satz nach einem der Ansprüche 1 bis 3, dadurch gekennzeichnet, dass die geneigte Dachplatte (10) mit einer integrierten Dachrinne (11) versehen ist.

5. Satz nach einem der Ansprüche 1 bis 4, dadurch gekennzeichnet, dass das erste prismatische Element (5) mit einer querstehenden, nach Innen versetzten Mauer (6) versehen ist.

6. Satz nach einem der Ansprüche 1 bis 5, dadurch gekennzeichnet, dass die Elementen Oeffnungen (3, 4) für Türen und/oder Fenster aufweisen.

7. Satz nach einem der Ansprüche 1 bis 6, dadurch gekennzeichnet, dass die Elemente Trennwände aufweisen.

8. Satz nach einem der Ansprüche 1 bis 7, dadurch gekennzeichnet, dass die Elemente Treppen (14, 25, 29, 34) Galerien (15, 26, 30, 33) und Sanitäreinheiten (24, 28) und die geneigte Dachplatte Dachfenster (36) aufweisen.

9. Gebäude, hergestellt mit dem Satz vorfabrizierter Bauelemente gemäss einem der Ansprüche 1 bis 8, mit ersten Elementen mit querstehenden Wänden, die gegen das Innere versetzt oder nicht sein können und zweiten Elementen mit einer geneigten Dachplatte und integrierter Dachrinne.
